# FASCICULE DE BREVET EUROPEEN

(11) **EP 0 900 745 B1**
(45) Date de publication et mention de la délivrance du brevet: **20.08.2003**
(21) Numéro de dépôt: 98402172.5
(22) Date de dépôt: 02.09.1998
(51) Int. Cl.: B65D 51/14, B65D 53/02

(54) **Récipient en verre destiné à la conserve de produits alimentaires**
Glasbehälter zur Konservierung von Nahrungsmitteln
Glass container for preserving foodstuffs

(30) Priorité: 08.09.1997 FR 9711134
(43) Date de publication de la demande: 10.03.1999
(73) Titulaire: V M C, 51100 Reims (FR)
(72) Inventeur: Petit, Jacky, 51140 Trigny (FR)
(74) Mandataire: Jaunez, Xavier

(56) Documents cités:
- DE-C- 650 249
- FR-A- 1 458 473
- US-A- 4 444 332

## Description

La présente invention concerne un récipient en verre destiné à la conserve des produits alimentaires.

Il existe aujourd'hui de nombreux récipients en verre comprenant un bocal, un couvercle et un joint interposé entre les deux qui sont utilisés pour la réalisation de conserves que celles-ci soient domestiques ou industrielles.

Un tel bocal est montré dans le document FR-A-1 458 473, base pour le préambule de la revendication 1.

Le principe mis en oeuvre dans ces récipients est la création d'un vide à l'intérieur de celui-ci qui conduit au maintien, sous l'effet de la pression différentielle entre l'intérieur et l'extérieur du récipient, du couvercle plaqué sur le bord supérieur du récipient avec le joint écrasé entre eux qui assure l'étanchéité de la fermeture.

Il existe plusieurs manières de faire le vide à l'intérieur du récipient selon qu'il s'agit de conserves domestiques ou de conserves industrielles.

Dans le premier cas, le vide résulte du refroidissement du récipient à la sortie du stérilisateur dans lequel le couvercle a été maintenu attelé au bocal par des pinces métalliques.

Dans le second cas le couvercle est posé sur le bocal avec le joint interposé et on constitue des piles de récipients que l'on place sous une cloche à vide. Lorsqu'un certain degré de vide est atteint à l'intérieur du bocal, les couvercles étant maintenus fermement contre le bocal ou expose les bocaux à la pression atmosphérique ce qui a pour effet de maintenir le couvercle hermétiquement plaqué sur le bocal.

Dans le cas d'une production industrielle, les récipients sont manoeuvrés par des moyens de manutention, notamment avant leur passage sous cloche à vide alors que le couvercle n'est que simplement posé sur le bocal. Les vibrations subies par ces récipients sont de nature à décentrer les couvercles et à altérer la qualité de la fermeture du bocal.

Pour pallier au moins en partie ces défauts, il a été proposé de prévoir des profils de contact entre couvercle et bocal qui assure un centrage plus précis que le centrage assuré normalement par une partie du couvercle rentrant à l'intérieur du bocal. Ces profils coopèrent par emboîtement, c'est-à-dire que le bord annulaire supérieur du bocal est de profil convexe alors que le rebord du couvercle en regard est concave. Par ailleurs, le joint interposé en forme de rondelle plane au repos est suffisamment fin et souple pour que sous le simple poids du couvercle, il se cintre transversalement.

On a cependant constaté que le cintrage du joint présente un inconvénient. En effet, lorsque la pression extérieure au récipient est rétablie, il se produit quelquefois, sous l'effet du gradient de pression entre l'intérieur et l'extérieur, une poussée radiale sur le joint dirigée vers l'intérieur du récipient qui tend à en faire glisser une partie vers l'intérieur, glissement qui. est favorisé par la forme en gouttière du canal dans lequel est logé déformé le joint.

Par la présente invention, on se propose de. remédier à cet inconvénient par une forme particulière de l'un au moins des profils du bord supérieur du bocal et du couvercle en regard l'un de l'autre.

A cet effet l'invention a donc pour objet un récipient en verre destiné à conserver un produit alimentaire comportant un bocal, un couvercle et un anneau de joint plat au repos interposé entre un bord supérieur du bocal et un rebord annulaire périphérique du couvercle, le bord supérieur du bocal ayant, vu en section radiale, un profil généralement convexe tandis que la surface inférieure du rebord du couvercle, vu en section radiale, a un profil généralement concave, les profils ayant des reliefs pour obtenir une deformation locale du joint au droit de ces reliefs lors du rapprochement du couvercle et du bocal. Le profil de la face inférieur du rebord du couvercle est celui d'une gorge dans laquelle le joint se cintre sous l'effet du poids du couvercle et dont les bords annulaires tournés vers le joint forment chacun un bourrelet continu d'écrasement local du joint destiné à s'incruster dans ce dernier et en constituer un moyen de retenue contre son glissement entre les profils. D'autres bourrelets d'incrustation peuvent être ménagés sur un seul des profils concave ou convexe ou répartis sur chacun d'eux. Le nombre peut être supérieur à deux par exemple trois comme cela sera décrit ci-après.

D'autres caractéristiques et avantages de l'invention ressortiront de la description ci-après de plusieurs modes de réalisation.

Il sera fait référence aux dessins annexés parmi lesquels :
- la figure 1 est une vue en coupe partielle d'un mode de réalisation d'un récipient conforme à l'invention;
- la figure 2 illustre une première variante de réalisation de la figure 1
- la figure 3 illustre une seconde variante de réalisation de l'invention.

Chacune de ces figures est une vue partielle en coupe radiale à grande échelle d'un récipient au niveau de la zone de coopération entré le couvercle et le bord supérieur du bocal, zone où sont mis en oeuvre les moyens de l'invention.

Ainsi le récipient comporte un bocal 1 qui est un corps de révolution creux dont le bord supérieur 2 présente un profil représenté aux figures et un couvercle 3 également de révolution présentant un rebord annulaire 4 dont le profil est également représenté aux figures, placé en regard du bord supérieur 2 du bocal lorsqu'il coiffe ce bocal. Un joint 5 annulaire plan au repos est interposé entre le bocal et le couvercle. Ce joint et le bord supérieur du bocal sont représentés en traits mixtes en l'absence de vide à l'intérieur du bocal et en traits pleins lorsque le bocal est fermé de manière étanche.

Sur les figures, on voit que le profil du bord 2 supérieur du bocal 1 est de forme générale convexe tandis que le profil de la surface inférieure du rebord 4 du couvercle est de forme générale concave. Ainsi, même quand le couvercle repose simplement par son propre poids sur le bocal avec le joint 5 interposé, ce joint en matériau souple est légèrement contraint en cintrage ce qui le fait passer d'une forme plane à une forme sensiblement torique.

Telle que représentée à la figure 1, la surface inférieure 6 du rebord 4 du couvercle est une surface plane creusée d'une gorge 7 à fond plat. Les deux zones de raccordement des flancs de la gorge 7 à la surface 6 forment un relief 8, 9 tourné vers le joint, de petit rayon de courbure (par exemple de l'ordre de 0,5 mm). A cette même figure, la surface supérieure 10 du bord supérieur 2 du bocal 1 est de forme générale convexe (approximativement une surface torique) et est équipée de deux reliefs 11 et 12 formant ici des bourrelets continus qui sont tournés en direction du joint 5 et qui sont dans une position telle que leur projection dans le plan de la surface 6 lorsque comme représenté, le couvercle coiffe le bocal, est contenue dans la gorge 7 à fond plat.

Les reliefs 8, 9 et 11, 12 contraignent le joint à pénétrer à l'intérieur de la gorge 7 sous le simple effet du poids du couvercle et donc à se cintrer comme représenté en traits mixtes. Lorsqu'une pression agit sur le couvercle (par le jeu de la différence de pression entre l'intérieur et l'extérieur du récipient), les reliefs 8, 9, 11 et 12 s'incrustent dans le joint, ce qui le retient contre un déplacement latéral en direction du centre du couvercle et créent deux zones de pincement où le joint est fortement comprimé, ce qui garantit l'étanchéité de la fermeture.

A la figure 2, la variante représentée comporte un relief 13 au centre du fond plat de la rainure 7 du rebord du couvercle tandis que la surface supérieure 10 du bord supérieur du bocal est dépourvue de relief. Le joint est également cintré sous l'effet du simple poids du couvercle, comme dans le cas précédent. En service, il est comprimé entre les deux surfaces 6, 7 et 10 avec trois lignes de compression plus forte au droit des reliefs 8, 9 et 13 du couvercle, là où le pincement est plus important. Le relief 13 est en forme de bourrelet à section circulaire dont le rayon sera au plus égal à celui des reliefs 8 et 9 (par exemple 0,5 mm).

La figure 3 est l'illustration d'une variante qui est une combinaison des deux précédentes et sur laquelle on retrouve chacun des éléments déjà décrits avec les mêmes références. Les reliefs 11 et 12 du bord supérieur du bocal sont placés en regard du fond plat de la gorge 7 pour encadrer le relief central 13 du fond de cette gorge. Les zones de fort pincement du joint sont alors multipliées et on réalise un véritable joint en chicane qui possède des qualités d'étanchéité améliorée. Enfin la correspondance de forme entre le sillon formé entre les bourrelets 11 et 12 sur le bocal pour accueillir le relief 13 et les sillons de part et d'autre de ce bourrelet dans la surface inférieure du rebord du couvercle pour accueillir les bourrelets 8 et 9, sillons qui sont nettement plus larges que les bourrelets qu'ils accueillent, favorisent lors de la compression du joint 5 un recentrement du couvercle par rapport au bocal si celui-ci avait été déposé de manière légèrement décentrée.

Par ailleurs si, de fabrication, il y avait une ovalisation du bord supérieur du bocal, la largeur du sillon séparant les deux reliefs 8 et 9 est suffisante pour tolérer cette ovalisation, sachant qu'une ovalisation trop importante constitue un défaut de fabrication qui conduit directement à l'élimination de la pièce.

## Revendications

1. Récipient en verre destiné à conserver un produit alimentaire comportant un bocal (1), un couvercle (3) et un anneau de joint plat au repos (5) interposé entre un bord supérieur (2) du bocal et un rebord (4) annulaire périphérique du couvercle, le bord supérieur du bocal ayant, vu en section radiale, un profil généralement convexe tandis que la surface inférieure du rebord du couvercle, vu en section radiale, a un profil généralement concave, les profils ayant des reliefs pour obtenir une déformation locale du joint au droit de ces reliefs lors du rapprochement du couvercle et du bocal, **caractérisé en ce que** le profil de la face inférieure (6) du rebord du couvercle est celui d'une gorge (7) dans laquelle le joint se cintre sous l'effet du poids du couvercle et dont les bords annulaires (8, 9) tournés vers le joint (5) forment chacun un bourrelet continu d'écrasement local du joint (5) destiné à s'incruster dans ce dernier et en constituer un moyen de retenue contre son glissement entre les profils.

2. Récipient selon la revendication 1, **caractérisé en ce que** le fond de la gorge (7) du couvercle comporte un bourrelet (13) d'incrustation central.

3. Récipient selon la revendication 1, **caractérisé en ce que** le profil convexe (10) du bord (2) du bocal comporte au moins un bourrelet (11, 12) d'incrustation.

4. Récipient selon la revendication 2, **caractérisé en ce que** le profil convexe (10) du bord (2) du bocal (1) comporte deux bourrelets (11, 12) d'incrustation disposés lorsque le couvercle surplombe le bocal en regard des parties de la gorge (7) situées de part et d'autre du bourrelet central (13) susdit.

5. Récipient selon l'une des revendications précédentes, **caractérisé en ce que** la section d'un bourrelet d'incrustation (8, 9, 11, 12, 13) est sensiblement circulaire de rayon de l'ordre de 0,3 mm à 0,5 mm.

## Patentansprüche

1. Glasbehälter zum Konservieren eines Nahrungsmittels, umfassend ein Gefäß (1), einen Deckel (3) und einen flachen Auflagedichtring (5), der zwischen einen oberen Rand (2) des Gefäßes und eine umlaufende ringförmige Randleiste (4) des Deckels eingelegt ist, wobei der obere Rand des Gefäßes - in einem radialen Schnitt betrachtet - ein im wesentlichen konvexes Profil hat, während die Unterseite der Randleiste - in einem radialen Schnitt betrachtet - ein im wesentlichen konkaves Profil hat, und wobei die Profile Reliefs haben, um eine lokale Verformung der Dichtung im Bereich dieser Reliefs zu erhalten, wenn sich der Deckel und das Gefäß aneinander nähern, **dadurch gekennzeichnet, daß** das Profil der Unterseite (6) der Randleiste des Deckels das Profil einer Nut (7) ist, in die sich die Dichtung unter dem Gewicht des Deckels hineinwölbt und deren zur Dichtung (5) hinweisende ringförmige Ränder (8, 9) jeweils einen kontinuierlichen Wulst zum lokalen Zusammendrücken der Dichtung (5) bilden, der in die letztere eindringt und eine Sperre gegen das Gleiten der Dichtung zwischen den Profilen bildet.

2. Behälter nach Anspruch 1, **dadurch gekennzeichnet, daß** der Boden der Nut (7) des Deckels einen zentralen Eingriffswulst (13) hat.

3. Behälter nach Anspruch 1, **dadurch gekennzeichnet, daß** das konvexe Profil (10) des Randes (2) des Gefäßes mindestens einen Eingriffwulst (11, 12) hat.

4. Gefäß nach Anspruch 2, **dadurch gekennzeichnet, daß** das konvexe Profil (10) des Randes (2) des Gefäßes (1) zwei Eingriffswülste (11, 12) hat, die beim Aufliegen des Deckels auf dem Gefäß den beiderseits des genannten zentralen Wulstes (13) gelegenen Abschnitten der Nut (7) gegenüberliegen.

5. Behälter nach einem der vorangegangenen Ansprüche, **dadurch gekennzeichnet, daß** der Querschnitt eines Eingriffwulstes (8, 9, 11, 12, 13) im wesentlichen kreisbogenförmig mit einem Radius von ca. 0,3 mm bis 0,5 mm ist.

## Claims

1. A glass receptacle for conserving a food product, the receptacle comprising a jar (1), a lid (3), and a washer (5) that is flat at rest, the washer being interposed between a top edge (2) of the jar and a peripheral annular rim (4) of the lid, the top edge of the jar, when seen in radial section, having a profile that is generally convex, while the bottom surface of the rim of the lid, when seen in radial section, has a profile that is generally concave, the profiles having portions in relief to obtain local deformation of the washer in register with said portions in relief when the lid and the jar come together, the receptacle being **characterized in that** the profile of the bottom face (6) of the rim of the lid constitutes a groove (6) into which the washer is bent under the effect of the weight of the lid and having annular edges (8, 9) facing towards the washer (5), each forming a continuous bead for locally squeezing the washer (5) to press into it and constitute means for retaining it against sliding between the profiles.

2. A receptacle according to claim 1, **characterized in that** the bottom of the groove (7) in the lid includes a bead (13) for pressing into the washer centrally.

3. A receptacle according to claim 1, **characterized in that** the convex profile (10) of the edge (2) of the jar includes at least one bead (11, 12) for pressing into the washer.

4. A receptacle according to claim 2, **characterized in that** the convex profile (10) of the edge (2) of the jar (1) has two beads (11, 12) for pressing into the washer, which beads are disposed, when the lid is on top of the jar, in register with portions of the groove (7) situated on either side of the above-mentioned central bead (13).

5. A receptacle according to any preceding claim, **characterized in that** the section of a bead (8, 9, 11, 12, 13) for pressing into the washer is substantially circular, having a radius of the order of 0.3 mm to 0.5 mm.
